# EUROPÄISCHE PATENTSCHRIFT

(11) **EP 0 258 358 B1**
(45) Veröffentlichungstag und Bekanntmachung des Hinweises auf die Patenterteilung: **07.11.1990**
(21) Anmeldenummer: 87901481.9
(22) Anmeldetag: 10.03.1987
(51) Int. Cl.: F22B 1/28, A61H 33/06

(54) **DAMPFERZEUGER**
STEAM GENERATOR
GENERATEUR DE VAPEUR

(30) Priorität: 11.03.1986 DE 3607925
(43) Veröffentlichungstag der Anmeldung: 09.03.1988
(73) Patentinhaber: RIBA, Günther, D-56077 Koblenz (DE)
(72) Erfinder: RIBA, Günther, D-56077 Koblenz (DE)
(74) Vertreter: Prüfer, Lutz H., Dipl.-Phys.
(86) Internationale Anmeldenummer: EP8700138
(87) Internationale Veröffentlichungsnummer: WO8705681

(56) Entgegenhaltungen:
- EP-A- 0 193 863
- DE-A- 2 161 480
- DE-A- 3 410 247
- FR-A- 1 089 500
- FR-A- 2 186 117
- US-A- 2 785 272
- US-A- 2 861 169
- US-A- 3 419 666
- US-A- 3 910 498

## Beschreibung

Die Erfindung betrifft einen Dampferzeuger mit einem Dampfkessel nach dem Oberbegriff des Patentanspruches 1. Ein solcher Dampferzeuger soll insbesondere zum Erzeugen von Dampf für eine Sauna oder als Dampfquelle für über eine Leitung anzuschließende Bügeleisen geeignet sein.

Ein Dampferzeuger nach dem Oberbegriff des Patentanspruchs 1 ist aus der DE-A-34 10 247 bekannt. Dieser bekannte Dampferzeuger weist im Behälterinneren eine Heizschlange auf. Es sind in einem Abstand eine untere und eine obere Wasserstandsmeßeinrichtung vorgesehen, die mit einer Steuerung verbunden sind. Die Wasserzufuhr wird so geregelt, daß sie oberhalb der unteren und unterhalb der oberen Wasserstandsmeßeinrichtung liegt. Bei derartigen Dampferzeugern tritt des Problem auf, daß die Heizung leicht verkalkt und die Wärmeübertragung dann gering ist. Der bekannte Dampferzeuger hat die Form eines Topfes, wodurch es erforderlich ist, daß verhältnismäßig viel Wasser aufgeheizt werden muß, um Dampf zu erhalten. Von Zeit zu Zeit muß der Topf in bekannter Weise entkalkt werden.

In der nicht vorveröffentlichten älteren Europäischen Patentanmeldung entsprechend EP-A-0 193 863 ist ein Dampferzeuger, insbesondere für Gargeräte beschrieben. Der Dampferzeuger weißt einen Wasserkessel mit einer Wasserzufuhr und einer Dampfableitung, einer Einrichtung zum Bestimmen des Wasserstandes im Kesselinneren und eine Steuerung für die Wasserzufuhr auf. Die Steuerung wird eingangsseitig mit dem Ausgangssignal der Wasserstandsbestimmungseinrichtung beaufschlagt. Im unteren Abschnitt weißt der Wasserkessel auf der Außenseite seiner Wandung elektrische Widerstandsheizkörper in Form von Rohrkeizkörpern auf, die durch Anlegieren oder Lotverbindung gut wärmeleitend angebracht sind.

Aus der DE-A-32 01 574 ist eine Einrichtung zum Erzeugen von Dampf für die Behandlung von Haustieren und insbesondere für die Behandlung von Federn von Tauben bekannt. Der Dampferzeuger weist einen Topf auf, der in eine Außenisolierung eingebettet ist. In dieser Außenisolierung befindet sich in einem Abstand von dem inneren Gehäuse eine Heizvorrichtung. Mit dieser Einrichtung wird das Wasser so in geringem Umfange erwärmt, daß über eine Ableitung gerade eine solche kleine Menge von Dampf entweichen kann, die zum Behandeln von Federn einer Taube erforderlich ist. Das Innere des Behälters ist über die Ableitung mit der Umgebung verbunden, also drucklos.

Aufgabe der Erfindung ist es, einen verbesserten Dampferzeuger zu schaffen. Insbesondere soll es möglich sein, bei einem kleineren Kesselvolumen bzw. Flüssigkeitsvolumen im Kessel eine große Heizleistung vorzusehen. Ferner soll der Dampferzeuger einfach herstellbar sein. Der Wasserstand soll auf einfache Weise einstellbar sein. Bevorzugt soll der Dampferzeuger als Dampfquelle für eine Sauna geeignet sein.

Die Aufgabe wird durch einen Dampferzeuger der eingangs beschriebenen Art mit den Merkmalen des Patentanspruches 1 gelöst.

Weitere Merkmale und Zweckmäßigkeiten der Erfindung ergeben sich aus der Beschreibung eines Ausführungsbeispieles anhand der Figuren. Von der Figuren zeigen:
Fig. 1 eine Seitenansicht des wesentlichen Teiles des Dampferzeugers, teilweise in geschnittener Darstellung;
Fig. 2 eine schematische Darstellung des Dampferzeugers mit den zugehörigen Ventilen;
Fig. 3 eine schematische Schaltungsdarstellung zum Betrieb des Dampferzeugers; und
Fig. 4 ein Detail aus Fig. 1.

Der Dampferzeuger weist einen Dampfkessel 1 aus nichtrostendem Edelstahl auf, der rohrförmig ausgebildet ist. Das Rohr weist an den beiden Enden jeweils einen Flansch 2 auf, in dem eine Dichtung 3 liegt. Auf der Ober- und Unterseite sind jeweils Flanschdeckel 4 über Bolzen 5 mit jeweils einer Druckplatte 6 formstabil und dicht zusammengezogen. Auf der oberen Stirnseite ist eine mit einer Leitung verbindbare Öffnung 7 zur Entnahme von Dampf vorgesehen. Auf der unteren Stirnseite ist eine Öffnung 8 vorgesehen, die mit einer Wasserzuführung verbunden ist. Die untere Öffnung 8 ist zum Abschlämmen von Kesselstein nach unten öffenbar.

Angrenzend an die untere Stirnfläche des rohrförmigen. Dampfkessels ist im unteren Drittel eine Heizspirale 9 vorgesehen. Wie insbesondere aus Figur 4 ersichtlich ist, ist die Form der Heizspirale 9 so profiliert gewählt, daß sie einen großen Bodenbereich 35 aufweist, der vollflächig an der Außenseite des Mantels des Dampfkessels anliegt und mit diesem beispielsweise durch ein Sinterlötverfahren metallisch auflegiert gut wärmeleitend verbunden ist. Damit bildet der Kessel 1 eine Kühlfläche für die Heizspirale 9. In engem Kontakt mit dem oberen Ende der Heizspirale 9 ist eine Einrichtung zum Bestimmen des Wasserstandes im Gehäuseinneren in Form eines Temperaturmeßfühlers 10 vorgesehen. Der Temperaturmeßfühler ist in dem gezeigten Ausführungsbeispiel als Kapillarrohrfühler ausgebildet und so angeordnet, daß eine Windung zwischen der letzten und der vorletzten Windung der Heizspirale 9 angeordnet ist. Nach außen angrenzend an die letzte Heizspirale ist ferner ein zweiter Temperaturmeßfühler 11 vorgesehen, der ebenfalls als Kapillarrohrfühler ausgebildet ist.

Wie aus Figur 2 ersichtlich ist, ist der obere Ausgang 7 über ein Kreuz-Stück 12 mit einem Manometer 13 und einem Magnetventil 14 sowie über ein T-Stück 15 mit einem Druckregler 16 und einem Sicherheitsventil 17 verbunden. Die Öffnung 18 ist der Ausgang des Sicherheitsventiles 17. Das Magnetventil 14 ist ausgangsseitig mit einer Leitung 19 zum Ableiten des Dampfes zu der Verbrauchseinrichtung, dem Bügeleisen oder dergleichen, verbunden. Ein Eingang 20 ist mit der Wasserzufuhrleitung verbunden. Ein Ausgang 21 ist die Abschlämmventilöffnung.

An der bodenseitigen Öffnung 8 ist über ein T-Stück 22 ein Ablaßhahn 23, ein Rückschlagventil 24 und ein auf der Eingangsseite desselben angeordnetes Magnetventil 25 vorgesehen. Eingangsseitig zwischen dem Magnetventil 25 und dem Eingang 20 ist eine Pumpe 26 vorgesehen.

Im nachfolgenden wird der Betrieb der Vorrichtung erläutert. Beim Einschalten eines Hauptschalters 27 erhält die als Heizspirale 9 ausgebildete Heizeinrichtung über den Druckregler 16 und den zweiten Temperaturmeßfühler 11 Spannung und heizt den rohrförmigen Dampfkessel 1 so lange auf, bis die an einer mit dem Ausgangssignal des Temperaturmeßfühlers 10 beaufschlagten Steuerung eingestellte Temperatur erreicht wird, wodurch die Pumpe eingeschaltet wird. Das einströmende Wasser trifft auf die vorgeheizte Kesselinnenoberfläche und auf eventuell daran abgelagerten Kesselstein, der dadurch zwangsläufig und automatisch abgesprengt wird. Die Steuerung 36 begrenzt die Temperatur am Temperaturmeßfühler 11 beim Vorheizen auf einen vorbestimmten oberen Grenzwert, indem beim Erreichen dieses Grenzwertes die Heizung 9 abgeschaltet wird. Das einströmende Wasser wird sofort verdampft und erreicht schnell den Betriebsdruck. Der Druck wird über das Manometer 13 angezeigt. Wird ein an einem zu versorgenden Bügeleisen vorgesehener Schalter 28 eingeschaltet, öffnet sich das Magnetventil 14, und es wird Dampf entnommen. Je mehr Dampf entnommen wird, um so schneller sinkt der Wasserspiegel von einem vorgegebenen Höchststand 29 auf einen Mindeststand 30 ab. Sobalt sich das Wasser dem Mindeststand 30 nähert, wird die Wärme aus der oberen Heizspirale schlechter abgeführt, wodurch der Dampfkessel in diesem Bereich stärker erwärmt wird. Der Temperaturmeßfühler 10 ist so eingestellt, daß er ein die Wasserzuführung einstellendes Signal abgibt, sobald der Wasserstand auf den Mindeststand 30 absinkt. In diesem Moment wird ein Zeitrelais 31 ausgelöst, welches auf das Magnetventil 25 und die Pumpe 26 anspricht. Über eine durch das Zeitrelais vorbestimmte Zeit wird eine solche Wassermenge in den Dampfkessel zugeführt, daß der Wasserstand vom Mindeststand 30 auf den Höchststand 29 ansteigt. Das Zeitrelais 31 steuert gleichzeitig die Funktion minimal bzw. maximal anzeigender Lampen 32, 33 an.

Der zweite Temperaturmeßfühler dient ebenfalls als Sicherheitsschalter. Seine Ansprechtemperatur ist so eingestellt, daß sie oberhalb der Ansprechtemperatur des ersten Temperaturmeßfühlers 10 liegt und so gewählt, daß der zweite Temperaturmeßfühler 11 beim Versagen der Wasserzufuhr die Heizung abschaltet, so daß eine Zerstörung vermieden wird.

Am Ende einer Betriebsphase wird die Vorrichtung abgeschaltet, und der Inhalt des Dampfkessels 1 wird über den Ablaßhahn 23 abgeblasen, um Ablagerungen zu entschlämmen.

Der Dampfkessel 1 ist auf seiner Innenseite vollkommen glatt und poliert ausgebildet und in der Wärmeoberflächenbehalstung so hoch ausgelegt, daß sich zumindest im Bereich der Heizeinrichtung kein Kesselstein ansetzt. Dieser splittert außer in der ersten Aufheizphase auch ständig, wenn auch verlangsamt, während des Normalbetriebes ab und wird beim Ausblasen entfernt, so daß sich die Wartungsentkalkungsphasen wesentlich verlängern. Wärmeverluste sind durch die galvanische Verbindung der Heizschlange mit dem Dampfkessel außerordentlich gering. Zusätzlich kann eine nicht gezeigte Außenisolation vorgesehen sein, durch die Wärmeverluste noch weiter vermindert werden. Da die Heizeinrichtung anders als bei innen liegenden Heizschlangen nicht mit Wasser benetzt werden muß, kann mit außerordentlich niedrigem Mindeststand in Wasser (ca. 0,08 I, maximal 0,13 I) gearbeitet werden. Daraus resultiert eine außerordentlich kleine Baugröße. Die Betriebsbereitschaft eines derartigen Gerätes mit einem Außendurchmesser von annähernd 40 mm und einer Länge von annähernd 280 mm ist in weniger als einer Minute betriebsbereit, gegenüber 10-15 Minuten bei herkömmlichen Dampferzeugern vergleichbarer Leistung.

Im obigen Ausführungsbeispiel sind die Temperaturmeßfühler als Kapillarrohrfühler ausgebildet. Es können aber auch andere geeignete Temperaturmeßfühler verwendet werden, wie beispielsweise ein PT 100.

Wenn ausnahmsweise zuerst Wasser in den Dampfkessel 1 gelassen werden soll und dann erst die Heizung 9 in Betrieb genommen werden soll, wird der Startvorgang mit einem Taster 34 begonnen.

Ein oben beschriebenes Gerät kann besonders günstig auch als Dampferzeuger für eine Dampfsauna eingesetzt werden, weil der Dampf praktisch sofort zur Verfügung steht. Dann ist der Dampfkessel vorzugsweise drucklos ausgebildet.

Da der Inhalt des Dampfkessels über den Ablaßhahn 23 jeweils nach Abschalten des Hauptschalters voll abgeblasen wird, erfolgt jeweils automatisch eine vollständige Reinigung. Eine zusätzliche Wartung zum Entkalken ist nicht mehr erforderlich.

## Patentansprüche

1. Dampferzeuger mit einem Dampfkessel (1) mit einer Wasserzufuhr (20) und eine Dampfableitung (19), einer Einrichtung (10) zum Bestimmen des Wasserstandes im Kesselinneren und einer Steuerung (36) für die Wasserzufuhr, der eingangsseitig das Ausgangssignal der Einrichtung (10) zugeführt wird, und mit einer im unteren Abschnitt des Dampfkessels (11) angeordneten Heizeinrichtung (9), dadurch gekennzeichnet, daß der Dampfkessel (1) als ein längliches Rohr ausgebildet ist, dessen Boden von einer Stirnfläche des Rohres gebildet ist, daß die Heizeinrichtung (9) auf der Außenseite des Mantels des Dampfkessels angebracht und mit diesem wärmeleitend verbunden ist und daß der Dampfkessel (1) in seinem unteren Abschnitt eine Öffnung (8) zum Ablassen von Wasser und Abschlämmen von Kalkstein aufweist.

2. Dampferzeuger nach Anspruch 1, gekennzeichnet durch die Verwendung als Dampferzeuger für eine Sauna.

3. Dampferzeuger nach Anspruch 1 oder 2, dadurch gekennzeichnet, daß die Heizeinrichtung (9) mit dem Mantel durch Sinterlöten verbunden ist.

4. Dampferzeuger nach einem der Anspruche 1 bis 3, dadurch gekennzeichnet, daß die Einrichtung zum Bestimmen des Wasserstandes als ein um den Dampfkessel (1) herum angeordneter Kapillarrohrfühler (10) ausgebildet ist.

5. Dampferzeuger nach einem der Ansprüche 1 bis 4, dadurch gekennzeichnet, daß die innere Oberfläche des Dampfkessels (1) wenigstens blank gezogen oder poliert ausgebildet ist.

6. Dampferzeuger nach einem der Ansprüche 1 bis 5, dadurch gekennzeichnet, daß die Steuerung (36) so ausgebildet ist, daß die Wasserzufuhr nach ihrem Einschalten über eine vorgegebene Zeit eingeschaltet bleibt.

7. Dampferzeuger nach Anspruch 6, dadurch gekennzeichnet, daß die vorgegebene Zeit so gewählt ist, daß gerade Wasser bis zu einem vorbestimmten Höchststand (29) einläuft.

8. Dampferzeuger nach einem der Ansprüche 1 bis 7, dadurch gekennzeichnet, daß die Steuerung (36) so ausgebildet ist, daß bei Abschalten eines Hauptschalters (27) der Inhalt des Dampfkessels (1) über die Öffnung (8) abgelassen wird.

9. Dampferzeuger nach Anspruch 8, dadurch gekennzeichnet, daß die Steuerung (36) so ausgebildet ist, daß bei Einschalten des Hauptschalters (27) zunächst die Heizung (9) eingeschaltet und das Wasser dans in den aufgeheizten Dampfkessel (1) eingeführt wird.

10. Dampferzeuger nach einem der Ansprüche 2 bis 9, dadurch gekennzeichnet, daß der Dampfkessel (1) drucklos betreibbar ist.

## Revendications

1. Générateur de vapeur comprenant une chaudière à vapeur (1) équipée d'une arrivée d'eau (20) et d'une conduite de sortie de vapeur (19), d'un dispositif (10) destiné à déterminer le niveau de l'eau à l'intérieur de la chaudière et une commande (36) pour l'arrivée d'eau, à laquelle le signal de sortie du dispositif (10) est envoyé en entrée, et un dispositif de chauffage (9) disposé dans la partie inférieure de la chaudière à vapeur, caractérisé en ce que la chaudière à vapeur (1) est constituée par un tube de forme allongée dont le fond est formé par une surface frontale du tube, en ce que le dispositif de chauffage (9) est appliqué sur la surface extérieure de la robe de la chaudière à vapeur et est relié à cette surface par une liaison conductrice de la chaleur et en ce que la chaudière à vapeur (1) présente dans sa partie inférieure une ouverture (8) pour l'écoulement de l'eau et la purge du tartre.

2. Générateur de vapeur selon la revendication 1, caractérisé en ce qu'il est utilisé comme générateur de vapeur pour un sauna.

3. Générateur de vapeur selon l'une des revendications 1 ou 2, caractérisé en ce que le dispositif de chauffage (9) est réuni à la robe du générateur par fritrage-soudage.

4. Générateur de vapeur selon l'une des revendications 1 à 3, caractérisé en ce que le dispositif de détermination du niveau de l'eau est constitué par un capteur (10) à tube capillaire qui est enroulé autour de la chaudière à vapeur (1).

5. Générateur de vapeur selon l'une des revendications 1 à 4, caractérisé en ce que la surface interne de la chaudière à vapeur (1) au moins, est brillante ou polie.

6. Générateur de vapeur selon l'une des revendications 1 à 5, caractérisé en ce que le commande (36) est construite de manière que l'arrivée d'eau reste à l'état actif pendant un temps prédéterminé après sa mise à l'état actif.

7. Générateur de vapeur selon la revendication 6, caractérisé en ce que le temps prédéterminé est choisi de manière que l'eau atteigne un niveau prédéterminé.

8. Générateur de vapeur selon l'une des revendications 1 à 7, caractérisé en ce que le commande (36) est construite de manière qu'après la coupure d'un commutateur principal (27), le contenu de la chaudière à vapeur (1) soit mis à l'écoulement par l'ouverture (8).

9. Générateur de vapeur selon la revendication 8, caractérisé en ce que la commande (36) est construite de manière que, au moment de la mise à l'état actif du commutateur principal (27), tout d'abord le chauffage (9) soit mis en circuit et que, ensuite, l'eau soit introduite dans la chaudière à vapeur (1) déjà chauffée.

10. Générateur de vapeur selon l'une des revendications 2 à 9, caractérisé en ce que la chaudière à vapeur (1) peut travailler sans pression.

## Claims

1. Steam generator with a steam boiler (1) with a water feed (20) and a steam draw-off line (19), a device (10) for determining the water level inside the boiler and a control (36) for the water feed, to which the output signal of the device (10) is sent on the inlet side, and with a heating device (9) arranged in the lower section of the steam boiler (1), characterized in that the steam boiler (1) is designed as a long tube whose base is formed by an end face of the tube, in that the heating device (9) is attached to the outside of the shell of the steam boiler and is connected to it in a thermally conducting manner, and in that the steam boiler (1) has in its lower section an opening (8) for letting off water and flushing out lime scale.

2. Steam generator according to Claim 1, characterized by its use as a steam generator for a sauna.

3. Steam generator according to Claim 1 or 2, characterized in that the heating device (9) is connected to the shell by sinter soldering.

4. Steam generator according to one of Claims 1 to 3, characterized in that the device for determining the water level is designed as a capillary-tube sensor (10) arranged about the steam boiler (1).

5. Steam generator according to one of Claims 1 to 4, characterized in that the inner surface of the steam boiler (1) is designed at least bright drawn or polished.

6. Steam generator according to one of Claims 1 to 5, characterized in that the control (36) is designed such that after being switched on the water feed remains switched on for a predetermined time.

7. Steam generator according to Claim 6, characterized in that the predetermined time is selected such that water runs in only up to a predetermined height (29).

8. Steam generator according to one of Claims 1 to 7, characterized in that the control (36) is designed such that the contents of the steam boiler (1) are let off through the opening (8) when a main switch (27) is switched off.

9. Steam generator according to Claim 8, characterized in that the control (36) is designed such that when the main switch (27) is switched on firstly the heating device (9) is switched on and then the water is introduced into the heated-up steam boiler (1).

10. Steam generator according to one of Claims 2 to 9, characterized in that the steam boiler (1) may operate unpressurized.
